# EUROPÄISCHE PATENTSCHRIFT

(11) **EP 1 125 738 B1**
(45) Veröffentlichungstag und Bekanntmachung des Hinweises auf die Patenterteilung: **23.04.2008**
(21) Anmeldenummer: 01101401.6
(22) Anmeldetag: 23.01.2001
(51) Int. Cl.: B41F 33/00

(54) **Parameterwechsel in einer Steuereinheit einer Druckmaschine**
Change of parameters in a control unit of a printing press
Changement des paramètres dans une unité de contrôle d'une machine à imprimer

(30) Priorität: 15.02.2000 US 504125
(43) Veröffentlichungstag der Anmeldung: 22.08.2001
(73) Patentinhaber: Goss International Americas, Inc., Dover, NH 03820 (US)
(72) Erfinder: Albert, Kevin Francis, Barrington, NH 03825 (US)
(74) Vertreter: Domenego, Bertrand

(56) Entgegenhaltungen:
- EP-A- 0 649 744
- DE-A- 4 202 723
- DE-A- 4 229 645
- DE-U- 29 612 159
- US-A- 5 461 560

## Beschreibung

Die vorliegende Erfindung betrifft eine Vorrichtung und ein Verfahren zur Durchführung eines Parameterwechsels in einer Steuereinheit einer Druckmaschine gemäß dem Oberbegriff der Ansprüche 1 und 8.

EP-A-0649 744 beschreibt eine solche Vorrichtung und so ein Verfahren.

In Offsetdruckmaschinen werden zur Steuerung des Druckbetriebs der Druckmaschine verschiedene Parameter, z. B. die Farb- und Wasserzufuhr, das Register, die Bahngeschwindigkeit und die Bahnspannung, überwacht und bei Bedarf verändert. In modernen Druckmaschinen wird hierzu häufig ein Graphical User Interface (graphische Benutzerschnittstelle, GUI) eingesetzt. Die Steuerung der Parameter erfolgt dabei in der Regel über eine Reihe von Mausbewegungen und Mausklicks sowie Tastenbefehle. Repetitive Vorgänge an einer Druckmaschine erfordern demnach repetitive manuelle Abfolgen von Parameterwechsel-Eingaben am GUI. Weiterhin ist das Voreinstellen von Maschinenfunktionen bekannt, wobei der voreingestellte Maschinenstatus gespeichert und dann aufgerufen wird, um die Maschinenparameter wieder auf den Voreinstellungsstatus zu bringen.

Es ist somit eine Aufgabe der vorliegenden Erfindung, die Eingabe von Daten und/oder Befehlen in eine Steuereinheit bei einem Parameterwechsel auf einfache Weise, mit Zeitersparnis sowie für den Bediener mit geringem Aufwand zu ermöglichen. Es ist eine weitere Aufgabe der vorliegenden Erfindung, die wiederholte Eingabe gleicher Werte zu vereinfachen.

Diese Aufgabe wird erfindungsgemäß durch die Ansprüche 1 und 8 gelöst. Weitere Merkmale der Erfindung sind in den Unteransprüchen enthalten.

Das erfindungsgemäße Verfahren zur Durchführung eines Parameterwechsels in einer Steuereinheit einer Druckmaschine, insbesondere in einer Bedien- und Steuereinheit einer Rollenrotationsdruckmaschine, sieht vor, dass mindestens eine Abfolge von Parameterwechsel-Eingaben, welche über ein Graphical User Interface erfolgen, aufgezeichnet wird, dass die Abfolge von Parameterwechsel-Eingaben in einer Speichereinheit gespeichert wird, dass die gespeicherten Parameterwechsel-Eingaben aus der Speichereinheit ausgelesen werden und dass die ausgelesene Abfolge von Parameterwechsel-Eingaben in die Steuereinheit zur Steuerung der Druckmaschine wieder eingespielt wird.

Das erfindungsgemäße Verfahren ermöglicht es somit, einen Parameterwechsel in einer Steuereinheit einer Druckmaschine auf einfache und zeitsparende Weise durchzuführen, wobei einem Bediener der Steuereinheit nur minimaler Aufwand abverlangt wird. Durch das erfindungsgemäße Aufzeichnen einer Abfolge von Parameterwechsel-Eingaben, welche über ein Graphical User Interface erfolgen, und durch das erfindungsgemäße Speichern dieser Abfolge in einer Speichereinheit stehen einmal eingegebene Parameter, Daten oder Befehle, auch in ihrer notwendigen Abfolge, auch für spätere Wechselvorgänge, insbesondere Parameterwechsel, bereit, nachdem diese aus der Speichereinheit ausgelesen und in die Steuereinheit zur Steuerung der Druckmaschine wiedereingespielt wurden. Hierdurch können in vorteilhafter Weise auch Fehlereingaben bei der wiederholten Eingabe gleicher Parameter in die Steuereinheit vermieden werden. Es ist weiterhin möglich, dass einmal eingegebene, aufgezeichnete und abgespeicherte Werte, nachdem sie ausgelesen und wiedereingespielt wurden, verändert, angepasst oder korrigiert werden, so dass eine neue Abfolge von Parameterwechsel-Eingaben aufgezeichnet und abgespeichert werden kann. Durch dieses Vorgehen können die gespeicherten Parameterwechsel-Abfolgen ständig verbessert und an veränderte äußere Bedingungen der Druckmaschine oder der Bedruckstoffe sowie der Druckfarben angepasst werden.

Weiterhin kann vorgesehen sein, dass die mindestens eine Abfolge von Parameterwechsel-Eingaben Mausbewegungen, Mausklicks und Tastenbefehle umfasst.

Die Abfolge von Parameterwechsel-Eingaben kann ferner in einer Datei auf einer Magnetplatte, einem Magnetband oder einer optischen Speicherplatte gespeichert werden.

Jede der gespeicherten Abfolgen von Parameterwechsel-Eingaben kann einem Sequenz-Button zum Auslösen des Auslesens und Wiedereinspielens der zugeordneten Abfolge von Parameterwechsel-Eingaben zugeordnet werden.

Jeder der vorgegebenen Sequenz-Buttons kann einem Arbeitsschicht-Button zugeordnet werden, der einer Maschinenbediener-Schicht an der Druckmaschine entspricht.

Durch das erfindungsgemäße Zuordnen einer Abfolge von Parameterwechsel-Eingaben zu einem Sequenz-Button, d. h. z. B. zu einem mit einer Maus anklickbaren Auswahlfeld auf einem Bildschirm, wird das Abrufen einmal aufgezeichneter und gespeicherter Abfolgen von Parameterwechsel-Eingaben dem Bediener auf intuitive Weise ermöglicht. Durch das weitere Bereitstellen von Arbeitsschicht-Buttons, welchen Sequenz-Buttons zugeordnet wurden, ist es bei einem Schichtwechsel an der Druckmaschine ohne Zeit- und Arbeitsaufwand möglich, durch intuitives Anwählen eines Arbeitsschicht-Buttons die diesem zugeordneten Sequenz-Buttons anzuwählen und dadurch die den Sequenz-Buttons zugeordneten Abfolgen von Parameterwechsel-Eingaben aus der Speichereinheit auszulesen und wieder in die Steuereinheit einzuspielen. Ferner kann auch beim Umstellen auf einen neuen, veränderten Druckauftrag ein diesem zugeordneter Arbeitsschicht-Button ausgewählt oder betätigt werden, so dass alle zu dem betreffenden Druckauftrag gespeicherten Abfolgen von Parameterwechsel-Eingaben in die Steuereinheit wieder eingespielt werden und diese hierdurch in kürzester Zeit mit allen nötigen Eingaben für den betreffenden Druckauftrag versorgt wird, wodurch die Druckmaschine ebenfalls in kürzester Zeit eingerichtet werden kann.

Das Aufzeichnen, das Speichern, das Auslesen und das Wiedereinspielen wird vorzugsweise von einem Prozessor gesteuert, der ein Programm ausführt.

Eine erfindungsgemäße Vorrichtung zur Durchführung eines Parameterwechsels in einer Steuereinheit einer Druckmaschine, insbesondere in einer Bedien- und Steuereinheit einer Rollenrotationsdruckmaschine, umfasst ein Graphical User Interface zum Eingeben mindestens einer Abfolge von Parameterwechsel-Eingaben, eine Speichereinheit zum Speichern mindestens einer aufgezeichneten Abfolge von Parameterwechsel-Eingaben, aus welcher die gespeicherte Abfolge von Parameterwechsel-Eingaben ausgelesen und in die Steuereinheit wieder eingespielt wird, und mindestens einen Prozessor zum Steuern des Aufzeichnens, des Speicherns, des Auslesens und des Wiedereinspielens der Parameterwechsel-Eingaben.

Die Speichereinheit umfasst vorzugsweise ein Laufwerk für Magnetplatten, für ein Magnetband oder für eine optische Speicherplatte.

Das Graphical User Interface weist ferner vorzugsweise eine Vielzahl von graphischen Funktions-Buttons auf, wobei die Vielzahl von graphischen Funktions-Buttons mindestens einen Sequenz-Button umfasst, welchem eine Abfolge von Parameterwechsel-Eingaben des GUI zugeordnet wird.

Es ist weiterhin möglich, dass die Vielzahl von graphischen Funktionsbuttons mindestens einen Arbeitsschicht-Button umfasst, wobei jeder der Sequenz-Buttons mindestens einem Arbeitsschicht-Button zugeordnet ist, der einer Maschinenbediener-Schicht an der Druckmaschine entspricht.

Weiterhin kann sich eine Rollenrotationsdruckmaschine in vorteilhafter Weise durch eine wie oben ausführlich beschriebene erfindungsgemäße Vorrichtung auszeichnen.

Die Merkmale der vorliegenden Erfindung werden in der folgenden Beschreibung bevorzugter Ausführungsformen in Zusammenhang mit den beigefügten, nachfolgend aufgeführten Zeichnungen näher erläutert.

Es zeigen:
- Fig. 1: eine schematische Darstellung einer Vorrichtung zur Durchführung eines Parameterwechsels in einer Steuereinheit einer Druckmaschine;
- Fig. 2: ein Flussdiagramm des erfindungsgemäßen Verfahrens.

Fig. 1 zeigt ein Graphical User Interface (graphische Benutzer-Schnittstelle, GUI) 2 zum Steuern des Druckbetriebs einer an die Kundenbedürfnisse anpassbaren Druckmaschine 6. GUI 2 umfasst einen Bildschirm 3, eine Tastatur 4 und eine Maus 5. Die Tastatur 4 und die Maus 5 werden zur Eingabe von Parameterwechsel-Befehlen über GUI 2 zur Steuerung des Druckbetriebs der Druckmaschine 6 eingesetzt. Zusätzlich zu den üblichen (nicht gezeigten) Icons zur Steuerung der Druckmaschine sind auf dem Bildschirm 3 des GUI 2 graphische Funktions-Wahlfelder bzw. Funktions-Buttons 12 dargestellt, die Sequenz-Wahlfelder oder Sequenz-Buttons 12A, Arbeitsschicht-Wahlfelder bzw. Arbeitsschicht-Buttons 12B und ein Speicherfeld bzw. einen Speicher-Button 12C umfassen. Eine Speichereinheit 20 ist mit einem Prozessor 16 verbunden, der wiederum mit dem GUI 2 in Verbindung steht.

Fig. 2 zeigt ein Flussdiagramm des erfindungsgemäßen Verfahrens. Im Verfahrensschritt 102 wird mindestens eine Sequenz oder Abfolge von Parameterwechsel-Eingaben gespeichert. Diese gespeicherte Abfolge von Parameterwechsel-Eingaben wird anschließend zur Steuerung der Druckmaschine im Verfahrensschritt 104 ausgelesen und wiedereingespielt. Die Abfolge von Parameterwechsel-Eingaben, die vorzugsweise über das GUI 2 mittels der Tastatur 4 und/oder der Maus 5 eingegeben wurden, werden von der Speichereinheit 20 als Datei 24 gespeichert. Der Prozessor 16 führt ein vorzugsweise in der Speichereinheit 20 gespeichertes Programm 26 aus, um das Aufzeichnen, Speichern, Auslesen und Wiedereinspielen der Abfolge von Parameterwechsel-Eingaben zu steuern.

Die graphischen Funktions-Wahlfelder oder Funktions-Buttons 12 auf dem Bildschirm 3 des GUI 2 werden eingesetzt, um Speicher-, Auslese- und Wiedereinspielbefehle einzugeben sowie um eine bestimmte Abfolge von Parameterwechsel-Eingaben einer bestimmten Datei und einem bestimmten Dateisatz für eine Maschinenbediener-Arbeitsschicht zuzuweisen. Der Speicher-Button 12C dient dazu, den Speichervorgang der Eingaben zum Parameterwechsel einzuleiten. Bei Betätigung des Buttons 12C erscheint auf dem Bildschirm 3 ein Dialogfeld 7, welches die Eingabe eines Dateinamens für die Datei 24 mit der gespeicherten Abfolge von Parameterwechsel-Eingaben fordert, in der die z. B. direkt nachfolgende Abfolge von Parameterwechsel-Eingaben gespeichert wird. Daraufhin wird eine Abfolge von Parameterwechsel-Eingaben, die Mausbewegungen, Mausklicks und Tastenbefehle umfasst, gespeichert. Nach Beendigung des Speichervorgangs, z. B. nach Betätigen eines Speicher-Ende-Buttons oder nach wiederholter Betätigung des Speicher-Buttons 12C, wird einer der Sequenz-Buttons 12A betätigt, um die Datei 24 mit der gespeicherten Abfolge von Parameterwechsel-Eingaben diesem Button zuzuweisen. Bis zu dem Zeitpunkt, zu welchem dem entsprechenden Button eine andere, z. B. neue Datei zugewiesen wird, bewirkt eine Betätigung dieses Buttons ein Auslesen und Wiedereinspielen der Datei 24 in die Steuereinheit der Druckmaschine 6. Durch Betätigung eines der Arbeitsschicht-Buttons 12B wird ein einzelner Satz Sequenz-Buttons 12A aufgerufen, so dass jede Arbeitsschicht an der Druckmaschine 6 ihre eigenen, auf ihre Bedürfnisse zugeschnittenen Dateien zum Parameterwechsel speichern und abspielen kann.

Die vorliegende Erfindung ermöglicht demgemäß das Aufzeichnen, Abspeichern, Auslesen und Wiedereinspielen von Abfolgen von Parameterwechsel-Eingaben zur Steuerung der Druckmaschine, ohne dass jede Eingabe der Abfolge erneut manuell eingegeben werden muss. Auf diese Weise wird die Bedienerfreundlichkeit der Druckmaschine sowie die Bedienungs-Kontinuität der Druckmaschine in vorteilhafter Weise erhöht.

Das GUI 2 ist vorzugsweise als eine graphische Mensch-Maschine-Schnittstelle ausgebildet, kann jedoch auch als eine beliebige andere graphische Schnittstelle ausgebildet sein, die zur Steuerung einer Druckmaschine geeignet ist. Eingaben über das GUI 2 können alternativ auch über beliebige andere geeignete Eingabevorrichtungen erfolgen, z. B. auch mittels Lichtgriffeln, Track Balls oder Touchscreens, d. h. berührungssensitive Bildschirmoberflächen. Es ist jedoch auch denkbar, die Maschine über optische oder akustische Systeme, wie z. B. kameragestützte Bewegungserkennung oder mikrofongestützte Sprach- oder Befehlserkennung, zu steuern.

Die graphischen Funktions-Buttons 12 können als eine beliebige Art von am GUI 2 dargestellten graphischen Icons, d. h. z. B. realen Bedienknöpfen nachgebildeten Wahlfeldern, ausgebildet sein. Die Buttons sind vorzugsweise mit dem in der Speichereinheit 24 gespeicherten Programm 26 verbunden, das vom Prozessor 16 auf die Fachleuten bekannte Weise ausgeführt wird. Vorzugsweise sind mindestens zehn Sequenz-Buttons 12A, mindestens 3 Arbeitsschicht-Buttons 12B und ein Speicher-Button 12C vorgesehen.

Der Prozessor 16 ist vorzugsweise als ein Von-Neumann-Prozessor ausgebildet, der sich in der zu steuernden Maschine oder an einem anderen Ort befinden kann.

Das Programm 26 ist vorzugsweise in einer objektorientierten Programmiersprache wie z. B. C++ geschrieben. Es kann jedoch auch jede beliebige andere herkömmliche Programmiersprache verwendet werden. Jeder Fachmann ist in der Lage, ein derartiges Programm zu verfassen.

Die Speichereinheit 20 ist vorzugsweise als ein Laufwerk für Magnetplatten oder optische Speicherplatten ausgebildet. Gemäß weiteren Ausführungsformen kann die Speichervorrichtung 20 auch als eine beliebige andere geeignete Vorrichtung zum Speichern des Programms 26 und der Datei 24 ausgebildet sein, z. B. als ein Laufwerk für Magnetbänder.

### Liste der Bezugszeichen

- 2: Graphische Benutzer-Schnittstelle / Graphical User Interface (GUI)
- 3: Bildschirm
- 4: Tastatur
- 5: Maus
- 6: Druckmaschine
- 7: Dialogfeld
- 12: Funktions-Wahlfelder / Funktions-Buttons
- 12A: Sequenz-Wahlfelder / Sequenz-Buttons
- 12B: Arbeitsschicht-Wahlfelder / Arbeitsschicht-Buttons
- 12C: Speicherfeld / Speicher-Button
- 16: Prozessor
- 20: Speichereinheit
- 24: Datei
- 26: Programm
- 102: Verfahrensschritt
- 104: Verfahrensschritt

## Patentansprüche

1. Verfahren zur Durchführung eines Parameterwechsels in einer Steuereinheit einer Druckmaschine,
**gekennzeichnet durch**
die folgenden Verfahrensschritte:
Aufzeichnen mindestens einer Abfolge von Parameterwechsel-Eingaben, welche über ein Graphical User Interface (2) erfolgen;
Speichern der Abfolge von Parameterwechsel-Eingaben in einer Speichereinheit (20);
Auslesen der gespeicherten Parameterwechsel-Eingaben aus der Speichereinheit (20); und
Wiedereinspielen der ausgelesenen Abfolge von Parameterwechsel-Eingaben in die Steuereinheit zur Steuerung der Druckmaschine.

2. Verfahren nach Anspruch 1,
**dadurch gekennzeichnet,**
**dass** die mindestens eine Abfolge von Pararneterwechsel-Eingaben Mausbewegungen, Mausklicks und Tastenbefehle umfasst.

3. Verfahren nach Anspruch 1 oder 2,
**dadurch gekennzeichnet,**
**dass** die Abfolge von Parameterwechsel-Eingaben in einer Datei (24) auf einer Magnetplatte, einem Magnetband oder einer optischen Speicherplatte gespeichert wird.

4. Verfahren nach einem der vorhergehenden Ansprüche,
**dadurch gekennzeichnet,**
**dass** jede der gespeicherten Abfolgen von Parameterwechsel-Eingaben einem Sequenz-Button (12A) zum Auslösen des Auslesens und Wiedereinspielens der zugeordneten Abfolge von Parameterwechsel-Eingaben zugeordnet wird.

5. Verfahren nach Anspruch 4,
**dadurch gekennzeichnet,**
**dass** jeder der Sequenz-Buttons (12A) mindestens einem Arbeitsschicht-Button (12B) zugeordnet ist, der einer Maschinenbediener-Schicht an der Druckmaschine (6) entspricht.

6. Verfahren nach einem der vorhergehenden Ansprüche,
**dadurch gekennzeichnet,**
**dass** das Aufzeichnen, das Speichern, das Auslesen und das Wiedereinspielen von einem Prozessor (16) gesteuert wird, der ein Programm (26) ausführt.

7. Verfahren nach einem der vorhergehenden Ansprüche,
**dadurch gekennzeichnet,**
**dass** es in einer Bedien- und Steuereinheit einer Rollenrotationsdruckmaschine durchgeführt wird.

8. Vorrichtung zur Durchführung eines Parameterwechsels in einer Steuereinheit einer Druckmaschine,
**gekennzeichnet durch**
ein Graphical User Interface (2) zum Eingeben mindestens einer Abfolge von Parameterwechsel-Eingaben, eine Speichereinheit (20) zum Speichern mindestens einer aufgezeichneten Abfolge von Parameterwechsel-Eingaben, aus welcher die gespeicherte Abfolge von Parameterwechsel-Eingaben ausgelesen und in die Steuereinheit wiedereingespielt wird, und mindestens einen Prozessor (16) zum Steuern des Aufzeichnens, des Speicherns, des Auslesens und des Wiedereinspielens der Parameterwechsel-Eingaben.

9. Vorrichtung nach Anspruch 8,
**dadurch gekennzeichnet,**
**dass** die Speichereinheit (20) ein Laufwerk für Magnetplatten, für ein Magnetband oder für eine optische Speicherplatte umfasst.

10. Vorrichtung nach Anspruch 8 oder 9,
**dadurch gekennzeichnet,**
**dass** das Graphical User Interface (2) eine Vielzahl von graphischen Funktions-Buttons (12A, 12B, 12C) umfasst, wobei die Vielzahl von graphischen Funktions-Buttons (12A, 12B, 12C) mindestens einen Sequenz-Button (12A) umfasst, welchem eine Abfolge von Parameterwechsel-Eingaben des GUI (2) zugeordnet wird.

11. Vorrichtung nach Anspruch 10,
**dadurch gekennzeichnet,**
**dass** die Vielzahl von graphischen Funktionsbuttons (12A, 12B, 12C) mindestens einen Arbeitsschicht-Button (12B) umfasst, wobei jeder der Sequenz-Buttons (12A) mindestens einem Arbeitsschicht-Button (12B) zugeordnet ist, der einer Maschinenbediener-Schicht an der Druckmaschine (6) entspricht.

12. Vorrichtung nach einem der Ansprüche 8 bis 11,
**dadurch gekennzeichnet,**
**dass** die Steuereinheit eine Bedien- und Steuereinheit einer Rollenrotationsdruckmaschine ist.

13. Druckmaschine,
**gekennzeichnet durch**
eine Vorrichtung nach einem der Ansprüche 8 bis 12.

## Claims

1. Method for carrying out a parameter change in a control unit of a printing machine, **characterised by** the following method steps;
- recording of at least one sequence of parameter change entries, which is realised via a graphical user interface (2);
- saving of the sequence of parameter change entries to a storage unit (20);
- read-out of the saved parameter change entries via the storage unit (20); and
- re-entering the read-out sequence of parameter change entries into the control unit for controlling the printing machine.

2. Method according to Claim 1, **characterised in that** the at least one sequence of parameter change entries includes mouse movements, mouse clicks, and keyboard commands.

3. Method according to Claim 1 or 2, **characterised in that** the sequence of parameter change entries are saved in a file (24) on a magnetic disc, a magnetic tape, or an optical storage disc.

4. Method according to one of the preceding Claims, **characterised in that** each of the saved sequences of parameter change entries is associated with a sequence button (12A) for activating the read-out and re-entering the associated sequence of parameter change entries.

5. Method according to Claim 4, **characterised in that** each of the sequence buttons (12A) is associated with at least one working shift button (12B) corresponding with one machine operator shift of the printing machine (6).

6. Method according to one of the preceding Claims, **characterised in that** the recording, the saving, the read-out and the re-entering is controlled by a processor (16) executing a programme (26).

7. Method according to one of the preceding Claims, **characterised in that** the same is carried out in an operating and control unit of a cylinder rotation printing machine.

8. Device for carrying out a parameter change in a control unit of a printing machine,
**characterised by**
- a graphical user interface (2) for entering at least one sequence of parameter change entries, a storage unit (20) for saving at least one recorded sequence of parameter change entries, from which the stored sequence of parameter change entries can be read out and re-entered into the control unit, and at least one processor (16) for controlling the recording, the saving, the read-out and the re-entering of the parameter change entries.

9. Device according to Claim 8, **characterised in that** the storage unit (20) comprises a drive for magnetic discs, magnetic tapes, or for an optical storage disc.

10. Device according to Claim 8 or 9, **characterised in that** the graphical user interface (2) comprises a multitude of graphic function buttons (12A, 12B, 12C), whereby the multitude of graphic function buttons (12A, 12B, 12C) comprises at least one sequence button (12A) with which a sequence of parameter change entries from the GUI (2) is associated.

11. Device according to Claim 10, **characterised in that** the multitude of graphical function buttons (12A, 12B, 12C) comprises at least one working shift button (12B), whereby each of the sequence buttons (12A) is associated with at least one working shift button (12B) corresponding with one machine operator shift of the printing machine (6).

12. Device according to one of the Claims 8 to 11, **characterised in that** the control unit is an operating and control unit of a cylinder rotation printing machine.

13. Printing machine, **characterised by** a device according to one of the Claims 8 to 12.

## Revendications

1. Procédé destiné à la réalisation d'un changement de paramètres dans une unité de commande d'une machine à imprimer,
**caractérisé par**
les étapes de procédé suivantes :
enregistrement d'au moins une séquence de saisies de changement de paramètres intervenant par le biais d'une interface utilisateur graphique (2) ;
sauvegarde de la séquence de saisies de changement de paramètres dans une unité de mémoire (20) ;
lecture des saisies de changement de paramètres sauvegardées dans l'unité de mémoire (20) ; et
répétition de la séquence lue de saisies de changement de paramètres dans l'unité de commande permettant de commander la machine à imprimer.

2. Procédé selon la revendication 1,
**caractérisé en ce**
**que** l'au moins une séquence de saisies de changement de paramètres inclut des mouvements de souris, des clics de souris et des instructions données à l'aide de touches.

3. Procédé selon la revendication 1 ou 2,
**caractérisé en ce**
**que** la séquence de saisies de changement de paramètres est sauvegardée dans un fichier (24) sur un disque magnétique, une bande magnétique ou un disque optique.

4. Procédé selon l'une quelconque des revendications précédentes,
**caractérisé en ce**
**que** chacune des séquences sauvegardées de saisies de changement de paramètres est associée à un bouton séquentiel (12A) permettant de déclencher la lecture et la répétition de la séquence associée de saisies de changement de paramètres.

5. Procédé selon la revendication 4,
**caractérisé en ce**
**que** chacun des boutons séquentiels (12A) est associé à au moins un bouton de créneau de travail (12B) qui correspond à un créneau d'opérateur de machine sur la machine à imprimer (6).

6. Procédé selon l'une quelconque des revendications précédentes,
**caractérisé en ce**
**que** l'enregistrement, la sauvegarde, la lecture et la répétition sont commandés par un processeur (16) qui exécute un programme (26).

7. Procédé selon l'une quelconque des revendications précédentes,
**caractérisé en ce**
**qu'**il est réalisé dans une unité d'opération et de commande d'une machine à imprimer rotative à rouleaux.

8. Dispositif destiné à la réalisation d'un changement de paramètres dans une unité de commande d'une machine à imprimer,
**caractérisé par**
une interface utilisateur graphique (2) permettant de saisir au moins une séquence de saisies de changement de paramètres, une unité de mémoire (20) permettant de sauvegarder au moins une séquence enregistrée de saisies de changement de paramètres et dans laquelle la séquence enregistrée de saisies de changement de paramètres est lue et répétée dans l'unité de mémoire, et au moins un processeur (16) permettant de commander l'enregistrement, la sauvegarde, la lecture et la répétition des saisies de changement de paramètres.

9. Dispositif selon la revendication 8,
**caractérisé en ce**
**que** l'unité de mémoire (20) comprend un lecteur pour disques magnétiques, pour une bande magnétique ou pour un disque optique.

10. Dispositif selon la revendication 8 ou 9,
**caractérisé en ce**
**que** l'interface utilisateur graphique IUG (2) comprend une multitude de boutons fonctionnels graphiques (12A, 12B, 12C), la multitude de boutons fonctionnels graphiques (12A, 12B, 12C) comprenant au moins un bouton séquentiel (12A) auquel une séquence de saisies de changement de paramètres de l'IUG (2) est associée.

11. Dispositif selon la revendication 10,
**caractérisé en ce**
**que** la multitude de boutons fonctionnels graphiques (12A, 12B, 12C) comprend au moins un bouton de créneau de travail (12B), chacun des boutons séquentiels (12A) étant associé à au moins un bouton de créneau de travail (12B) qui correspond à un créneau de travail d'opérateur de machine sur la machine à imprimer (6).

12. Dispositif selon l'une quelconque des revendications 8 à 11,
**caractérisé en ce**
**que** l'unité de commande est une unité d'opération et de commande d'une machine à imprimer rotative à rouleaux.

13. Machine à imprimer,
**caractérisée par**
un dispositif selon l'une quelconque des revendications 8 à 12.
